# EUROPÄISCHE PATENTSCHRIFT

(11) **EP 2 918 767 B1**
(45) Veröffentlichungstag und Bekanntmachung des Hinweises auf die Patenterteilung: **21.09.2022**
(21) Anmeldenummer: 15153504.4
(22) Anmeldetag: 04.10.2006
(51) Int. Cl.: E06B 7/21, E06B 7/23, E06B 7/20

(54) **Dichtung**
Seal
Joint

(30) Priorität: 05.10.2005 DE 102005047854
(43) Veröffentlichungstag der Anmeldung: 16.09.2015
(62) Teilanmeldung aus: 06020826.1
(73) Patentinhaber: Athmer oHG, 59757 Arnsberg (DE)
(72) Erfinder: Faflek, Jenö, 59757 Arnsberg (DE); Cronenberg, Carl-Julius, 59757 Arnsberg (DE)
(74) Vertreter: Graefe, Jörg

(56) Entgegenhaltungen:
- DE-U1-202004 007 565

## Beschreibung

Die Erfindung betrifft eine Dichtung, insbesondere eine selbsttätig absenkbare Bodendichtung für Türen, wobei die Dichtung ein Dichtungsgehäuse, ein Dichtmittel, das vorzugsweise in dem Dichtungsgehäuse angebracht ist und Befestigungsmittel zur Befestigung des Dichtungsgehäuses in einer Nut einer Tür, eines Fensters oder dergleichen aufweist. Die Erfindung betrifft ferner ein Türblatt mit einer solchen Dichtung, ein Verfahren zum Herstellen solcher Dichtungen, ein Verfahren zum Herstellen eines Türblatts mit einer solchen Dichtung sowie eine Vorrichtung zum Montieren von Dichtungen in Türblättern.

Dichtungen der eingangs genannten Art sind beispielsweise aus der Druckschrift mit der Veröffentlichungsnummer DE 203 00 265 U1 bekannt. Als Befestigungsmittel weist die in dieser Druckschrift offenbarte Dichtung ein Winkelstück und Befestigungsschrauben auf. Die Winkelstücke werden seitlich mit einem Schenkel in das Dichtungsgehäuse der Dichtung eingesteckt. Der andere Schenkel ragt aus dem Gehäuse heraus und weist ein Loch für die Befestigungsschraube auf, die an der Bandseite und/oder der Schlossseite zur Befestigung der Dichtung in das Türblatt eingeschraubt werden kann.

Dichtungen der vorgenannten Art sind für eine manuelle Montage an den Türblättern vorgesehen. Die Montage erfolgt dabei entweder in einem Türenherstellungsbetrieb (Türenwerk) oder aber an dem Ort oftmals eine Baustelle, an dem die Tür in einem Gebäude montiert wird. Die Befestigung der Dichtung mit einem Winkelstück und Befestigungsschrauben als Befestigungsmitteln hat sich in der Vergangenheit als einfach und kostengünstig erwiesen.

In jüngerer Zeit kam es zu einer zunehmenden Konzentration auf wenigen Hersteller von Türen, einhergehend mit der Konzentration auf wenige Türenwerke. In den Türenwerken heute dadurch werden erheblich höhere Stückzahlen von Türen hergestellt, als dies noch in der Vergangenheit der Fall war.

Die manuelle Montage der Türdichtungen in diesen größeren Türenwerken erweist sich zunehmend als Wettbewerbsnachteil, da die manuelle Montage der Türdichtungen personalintensiv und daher kostenträchtig ist. Es besteht daher das Bedürfnis, die Montage der Türdichtungen in den Türblättern zu automatisieren und zumindest teilweise maschinell vorteilhaft jedoch vollständig maschinell erledigen zu lassen.

Einen anderen Ansatz wird mit der in dem Dokument EP 1 138 865 A2 offenbarten Technik verfolgt. Bei der in dem Dokument EP 1 138 865 A2 offenbarten Technik werden Befestigungsmittel vor der Montage der Dichtung in der Nut zumindest teilweise unverlierbar an dem Dichtungsgehäuse angeordnet.

Die Dichtung aus dem Dokument EP 1 138 865 A2 weist Elemente zum An- und/oder Eindrücken auf, mit denen die Dichtung in einer Nut einer Tür befestigt werden kann. Die Elemente zum Ein- und/oder Andrücken können durch Spreizelemente auseinander gedrückt werden. Die Betätigung des Spreizelementes erfolgt über eine Schraube, die zum Verschieben des Spreizelementes gedreht werden muss. Diese hat eine Innensechskant-Schlüsselfläche.

Die Schlüsselfläche ist tief im Inneren der Dichtung angeordnet. Die Schlüsselfläche ist von außen nicht ohne weiteres zugänglich. So muss zum Ansetzen eines Inbusschlüssels zunächst der Auslöser aus der Dichtung entfernt werden, was unpraktisch ist. Eine maschinelle Montage einer derartigen Dichtung durch einen Türenhersteller ist nur mit sehr hohem Aufwand möglich. Für eine maschinelle Montage muss der Auslöser entweder erst aus der Dichtung entfernt werden, um nach der Befestigung der Dichtung wieder in die Dichtung eingesetzt zu werden, oder aber der Auslöser wird separat zur übrigen Dichtung geliefert und erstmals nach der Dichtungsmontage in der Tür an der Dichtung. In beiden Fällen erfolgt der endgültige Zusammenbau durch den Türenhersteller.

Eine zumindest teilweise maschinelle Montage der bekannten Türdichtungen ist zwar grundsätzlich möglich, hat jedoch einige Nachteile, die aus der Konzeption der Türdichtungen für eine manuelle Montage herrühren. Einer der Nachteile ist, dass die Befestigungsmittel losgelöst von der übrigen Dichtung vom Hersteller der Türdichtungen geliefert werden. Diese losgelöste Anlieferung der Befestigungsmittel macht es erforderlich, dass die Befestigungsmittel ebenso wie die übrige Dichtung, insbesondere das Dichtungsgehäuse mit dem darin angeordneten Dichtmittel, einer Vorrichtung zum Montieren der Türdichtungen zugeführt werden müssen. Dieses ist zwar grundsätzlich möglich und auch kostengünstiger als eine manuelle Montage, insbesondere bei hohen zu montierenden Stückzahlen. Diese nahe liegende Lösung stellt jedoch nicht das Optimum dar.

Die Erfindung betrifft insbesondere eine Dichtung mit den Merkmalen des Oberbegriffs des Anspruchs 1, wie sie in der Fig. 10 des Dokumentes DE 20 2004 007 565 U1 offenbart ist.

Die Dichtung weist einen ersten Abschnitt auf, der als Federelement ausgebildet ist. Dieses Federelement weist einen Mittelsteg auf. Beiderseits dieses Mittelstegs sind Federzungen angeordnet, die in dem Gehäuse der Dichtung klemmend zur Anlage gebracht werden können. Diese Federzungen sind bei dem gezeigten in der Fig. 10 des Dokumentes DE 20 2004 007 565 U1 derart gewellt ausgebildet, dass ihre Oberflächen in Längsrichtung abwechselnd oberhalb und unterhalb des Mittelsteges verlaufen. Dadurch kann das Federelement wie eine Haarnadel in einen Kanal des Gehäuses klemmend, also im Presssitz, befestigt werden.

Die Herstellung eines Befestigungselementes mit solchen Federzungen ist kein einfacher Vorgang. Diese Befestigungselemente haben sich daher in der Praxis nicht durchgesetzt.

Hier setzen die vorliegenden Erfindungen an.

Der vorliegenden Erfindung lag die Aufgabe zugrunde, eine Dichtung mit den im Oberbegriff des Anspruchs 1 genannten Merkmalen so weiterzubilden, dass insbesondere die Befestigungselemente einfacher hergestellt werden können.

Diese Aufgabe wird durch die im Anspruch 1 angegebene Dichtung gelöst. Eine erfindungsgemäße Dichtung ist so ausgebildet,
- dass ein Befestigungsmittel durch eine Pressverbindung mit dem Dichtungsgehäuse verbunden ist,
- dass das Befestigungsmittel einen ersten Abschnitt und einen zweiten Abschnitt umfasst, wobei der erste Abschnitt mit dem Dichtungsgehäuse unverlierbar verbunden ist und der zweite Abschnitt für eine Verbindung mit einer Tür, einem Fenster oder dergleichen geeignet und eingerichtet ist und
- dass der zweite Abschnitt gegenüber dem ersten Abschnitt abgewinkelt ist und
- dass der erste Abschnitt des Befestigungsmittels seitliche

Ausbuchtungen aufweist, die so ausgestaltet sind, dass der erste Abschnitt des Befestigungsmittels zwischen den Schenkeln des Dichtungsgehäuses im Presssitz gegen diese Schenkel eingesetzt ist und das Befestigungsmittel so in dem Dichtungsgehäuse in Längsrichtung des ersten Abschnitts fixiert ist.

Das Befestigungsmittel hat im zweiten Abschnitt ein Loch für eine Befestigungsschraube, mit welcher dieses zumindest eine Befestigungsmittel mit einem zweiten Abschnitt an der Tür mittels einer Schraubverbindung befestigt wird.

Durch eine derartige unverlierbare Anordnung zumindest eines Teils der Befestigungsmittel an dem Dichtungsgehäuse ist ein separates Zuführen dieser Teile der Befestigungsmittel während der Montage der Dichtung in der Nut eines Türblatts nicht mehr notwendig.

Der erste Abschnitt und der zweite Abschnitt können Schenkel eines Winkelstücks bilden.

Bei zumindest einem der Befestigungsmittel kann der erste Abschnitt zum Abknicken gegenüber dem zweiten Abschnitt geeignet und eingerichtet sein. So kann zur Montage der Dichtung in der Tür der zweite Abschnitt relativ zum ersten Abschnitt abgeknickt werden, um an die Tür positioniert zu werden.

Ein Ausführungsbeispiel für eine erfindungsgemäße Dichtung ist in der Zeichnung näher dargestellt. Es zeigt
- Fig. 1: einen Teilschnitt durch eine erfindungsgemäße Dichtung,
- Fig. 1a: eine Draufsicht auf die erfindungsgemäße Dichtung gemäß Fig. 1,
- Fig. 1b: einen Teilschnitt durch ein Türblatt mit der erfindungsgemäßen Dichtung nach Fig. 1,

Die in den Figuren dargestellte Dichtung weist ein Dichtungsgehäuse 2 auf, welches in eine Nut im unteren Ende eines Türblatts 1 eingesetzt sind oder einsetzbar sind. In dem Dichtungsgehäuse 2 ist üblicherweise eine in den Figuren nicht dargestellte Mechanik und ein ebenfalls in den Figuren nicht dargestelltes Dichtmittel untergebracht. Die Mechanik ist für ein selbsttätiges Absenken des Dichtmittels vorgesehen.

Das Dichtungsgehäuse 2 der Dichtungen ist im Wesentlichen U-förmig ausgestaltet und weist zwei Schenkel 21 auf, die über einen Steg 22 miteinander verbunden sind.

Die Dichtungen und insbesondere das Dichtungsgehäuse 2 werden über Befestigungsmittel an dem Türblatt 1 befestigt.

Die Dichtung gemäß Fig. 1 weist ein Befestigungsmittel 4 mit einem Winkelstück und einer Befestigungsschraube 46 auf. Das Winkelstück umfasst dabei einen ersten Schenkel, der einen ersten Abschnitt 41 des Befestigungsmittels 4 bildet und einen zweiten Schenkel, welcher einen zweiten Abschnitt 42 des Befestigungsmittels 4 bildet. In dem zweiten Abschnitt 42 ist wiederum ein Loch 45 vorgesehen, durch welches die Befestigungsschraube 46 geführt ist.

Der zweite Abschnitt 42 ist im Zustand vor der Montage der Dichtung an dem Türblatt 1, wie in Fig. 2 dargestellt, in einem stumpfen Winkel zum ersten Abschnitt 41 ausgestellt. Zur Montage der Dichtung wird der zweite Abschnitt 42 in Richtung zum ersten Abschnitt 41 gebogen und an dem Türblatt positioniert, so dass der Winkel ungefähr 90° beträgt und der zweite Abschnitt an der Außenseite des Türblatts anliegt.

Der erste Abschnitt des Befestigungsmittels 4 weist seitliche Ausbuchtungen 43 auf, die so ausgestaltet sind, dass der erste Abschnitt 41 des Befestigungsmittels zwischen den Schenkeln 21 des Dichtungsgehäuses 2 im Presssitz gegen diese Schenkel 21 eingesetzt ist. Das Befestigungsmittel 4 ist so in dem Dichtungsgehäuse 2 in Längsrichtung des ersten Abschnitts 41 fixiert. Nach oben und unten - bezogen auf die Einbaulage der Dichtung in einer Tür - dazu erfolgt die Fixierung des ersten Abschnitts 41 des Befestigungsmittels 4 zwischen dem Steg 22 und einem davon beabstandeten Bund 22b auf der Innenseite des Schenkels 21 beziehungsweise 22 des Dichtungsgehäuses 2.

Das Biegen des zweiten Abschnitts 42 in Richtung zum ersten Abschnitt 41 kann vorzugsweise maschinell erfolgen.

## Patentansprüche

1. Dichtung, insbesondere selbsttätig absenkbare Bodendichtung für Türen, mit folgenden Merkmalen:
- die Dichtung umfasst ein Dichtungsgehäuse (2), das im Wesentlichen U-förmig ausgestaltet ist und weist zwei Schenkel (21) auf, die über einen Steg (22) miteinander verbunden sind,
- die Dichtung umfasst zumindest ein Dichtmittel, das vorzugsweise in dem Dichtungsgehäuse (2) angebracht ist
- die Dichtung umfasst ein Befestigungsmittel (4) zur Befestigung des Dichtungsgehäuses (2) in einer Nut einer Tür,
- das Befestigungsmittel (4) ist vor der Montage der Dichtung in der Nut zumindest teilweise unverlierbar an dem Dichtungsgehäuse (2) angeordnet,
- wobei das Befestigungsmittel (4) einen ersten Abschnitt (41) und einen zweiten Abschnitt (42) umfasst, wobei der erste Abschnitt (41) mit dem Dichtungsgehäuse (2) unverlierbar verbunden ist und der zweite Abschnitt (42) für eine Verbindung mit einer Tür geeignet und eingerichtet ist, und
- wobei der zweite Abschnitt (42) gegenüber dem ersten Abschnitt (41) abgewinkelt ist
- wobei das Befestigungsmittel (4) durch eine Pressverbindung mit dem Dichtungsgehäuse (2) verbunden ist,
- wobei der zweite Abschnitt (42) ein Loch (45) für eine Befestigungsschraube (46) aufweist,
**dadurch gekennzeichnet,**
- **dass** der erste Abschnitt des Befestigungsmittels (4) seitliche Ausbuchtungen aufweist, die so ausgestaltet sind, dass der erste Abschnitt (41) des Befestigungsmittels zwischen den Schenkeln (21, 23) des Dichtungsgehäuses (2) im Presssitz gegen diese Schenkel (21, 23) eingesetzt ist und das Befestigungsmittel (4) so in dem Dichtungsgehäuse (2) in Längsrichtung des ersten Abschnitts (41) fixiert ist.

2. Türblatt mit einer Dichtung, wobei die Dichtung in einer Nut angebracht ist, die in einer Einbaulage der Tür im unteren Rand der Tür vorgesehen ist,
**dadurch gekennzeichnet,**
**dass** die Dichtung nach Anspruch 1 ausgebildet ist.

## Claims

1. Seal, in particular automatically lowerable floor seal for doors, having the following features:
- the seal comprises a seal housing (2) which is substantially U-shaped and has two legs (21) which are connected to one another by a web (22),
- the seal comprises at least one sealing means which is fitted preferably in the seal housing (2),
- the seal comprises a fastening means (4) for fastening the seal housing (2) in a groove of a door,
- the fastening means (4), prior to the seal being installed in the groove, is arranged on the seal housing (2) in at least partially captive fashion,
- wherein the fastening means (4) comprises a first section (41) and a second section (42), wherein the first section (41) is connected in captive fashion with the seal housing (2) and the second section (42) is suitable, and configured, for a connection with a door, and
- wherein the second section (42) is angled with respect to the first section (41),
- wherein the fastening means (4) is connected to the seal housing (2) by a pressing connection,
- wherein the second section (42) has a hole (45) for a fastening screw (46), **characterised in that**
- the first section of the fastening means (4) has lateral protrusions which are designed in such a way that the first section (41) of the fastening means is inserted between the legs (21, 23) of the seal housing (2) in a press fit against these legs (21, 23) and the fastening means (4) is thus fixed in the seal housing (2) in the longitudinal direction of the first section (41).

2. Door leaf having a seal, wherein the seal is fitted in a groove which, when the door is in an installed position, is provided in the lower periphery of the door,
**characterised in that**
the seal is designed according to claim 1.

## Revendications

1. Joint d'étanchéité, en particulier joint d'étanchéité de sol pour porte capable de s'abaisser automatiquement, avec les caractéristiques suivantes :
le joint d'étanchéité comprend un boîtier de joint d'étanchéité (2) qui est conçu essentiellement en forme de U et présente deux branches (21) qui sont reliées entre elles par une entretoise (22),
le joint d'étanchéité comprend au moins un moyen d'étanchéité qui est placé de préférence dans le boîtier de joint d'étanchéité (2)
le joint d'étanchéité comprend un moyen de fixation (4) pour fixer le boîtier de joint d'étanchéité (2) dans une rainure d'une porte,
le moyen de fixation (4) est disposé sur le boîtier de joint d'étanchéité (2) avant le montage du joint d'étanchéité dans la rainure, de manière à ne pouvoir au moins en partie pas se détacher,
dans lequel le moyen de fixation (4) comprend une première section (41) et une seconde section (42), dans lequel la première section (41) est reliée au boîtier d'étanchéité (2) de manière à ne pas pouvoir se détacher et la seconde section (42) est conçue et agencée pour être reliée à une porte, et
dans lequel la seconde section (42) est coudée par rapport à la première section (41)
dans lequel le moyen de fixation (4) est relié au boîtier d'étanchéité (2) par une liaison par pression,
dans lequel la seconde section (42) présente un trou (45) pour une vis de fixation (46),
**caractérisé en ce que**
la première section du moyen de fixation (4) présente des renflements latéraux qui sont conçus de telle sorte que la première section (41) du moyen de fixation est insérée entre les branches (21, 23) du boîtier d'étanchéité (2) en ajustement serré contre ces branches (21, 23) et le moyen de fixation (4) est ainsi fixé dans le boîtier d'étanchéité (2) dans la direction longitudinale de la première section (41).

2. Feuille de porte dotée d'un joint d'étanchéité, dans laquelle le joint d'étanchéité est placé dans une rainure qui est prévue sur le champ inférieur de la porte dans une position de montage de la porte,
**caractérisé en ce que**
le joint est réalisé selon la revendication 1.
